# EUROPÄISCHE PATENTSCHRIFT

(11) **EP 0 395 972 B1**
(45) Veröffentlichungstag und Bekanntmachung des Hinweises auf die Patenterteilung: **17.03.1993**
(21) Anmeldenummer: 90107611.7
(22) Anmeldetag: 21.04.1990
(51) Int. Cl.: B21D 43/09

(54) **Vorrichtung zum schrittweisen Vorschieben eines bandförmigen Werkstückes**
Device for intermittent feed of strip
Dispositif pour l'avance intermittente de feuillard

(30) Priorität: 03.05.1989 CH 1693/89
(43) Veröffentlichungstag der Anmeldung: 07.11.1990
(73) Patentinhaber: BRUDERER AG, CH-9320 Frasnacht-Arbon (CH)
(72) Erfinder: Messner, Helmut, CH-9320 Arbon (CH)
(74) Vertreter: Blum, Rudolf Emil Ernst

(56) Entgegenhaltungen:
- EP-A- 0 253 205
- EP-A- 0 366 108
- FR-A- 917 975
- FR-A- 2 290 972
- US-A- 2 946 586
- US-A- 3 758 011
- US-A- 4 601 420

## Beschreibung

Die vorliegende Erfindung betrifft eine Vorrichtung nach dem Oberbegriff des Patentanspruches 1. Eine derartige Vorrichtung ist zum Beispiel aus dem Dokument US-A-37 58 011 bekannt

In der EP-A-0 366 108 die zum Stand der Technik gemäß Artikel 54(3) EPÜ zählt ist eine Ausführung einer solchen Vorrichtung bekannt geworden, bei welcher das Anpresslineal 46 fest mit den Armen 13, 14 verbunden sind. Diese Ausführung ist z.B. in der Figur 2 der genannten Veröffentlichung gezeigt.

Folglich bewegt sich das Anpresslineal entlang eines Kreisbogens gegen das anzupressende bandförmige Werkstück, so dass nicht in jedem Fall eine einwandfreie Flächenberührung zwischen dem Anpresslineal 45 und dem Werkstück 43 vorhanden ist.

Hier will die Erfindung Abhilfe schaffen. Die Erfindung, wie sie im Anspruch gekennzeichnet ist, löst die Aufgabe, eine Vorrichtung zum schrittweisen Vorschieben eines bandförmigen Werkstückes zu schaffen, bei der das Anpresslineal zwischen Schwenkarmen angeordnet ist, die an der Wippe und an einem Rahmenteil angelenkt sind und weiter über einen Zwischenträger an den Schwenkarmen angelenkt ist, welcher Zwischenträger seinerseits mit dem Gehäuse schwenkbar verbunden ist.

Der durch die Erfindung erreichte Vorteil ist im wesentlichen darin zu sehen, dass das Anpresslineal geradlinig und rechtwinklig gegen das zu arretierende Werkstück bewegt werden kann, so dass beim Arretieren eine Flächenberührung, bzw. Flächenpressung stattfindet.

Im folgenden wird die Erfindung anhand von einer lediglich einen Ausführungsweg darstellenden Zeichnung näher erläutert.

Ziel der Erfindung ist, den angeführten Nachteil zu beheben.

Die erfindungsgemässe Vorrichtung ist durch die Merkmale des Patentanspruches 1 gekennzeichnet.

Nachfolgend wird der Erfindungsgegenstand anhand der Zeichnung beispielsweise näher erläutert.

Es zeigt:
Die einzige Zeichnungsfigur zeigt eine Ausführung der erfindungsgemässen Vorrichtung.

Aus Gründen der Uebersichtlichkeit sind in der Figur nur diejenigen Bezugsziffern eingetragen, welche zum Verständnis dieser Ausführung notwendig sind. Dabei sind die Bauteile, welche in den Figuren der Anmeldung Nr.3984/88-1, insbesondere der Figur 2 gezeigt sind, mit denselben Bezugsziffern bezeichnet.

Das Anpresslineal 46 weist einen rechteckigen oder quadratischen Querschnitt auf. Das Anpresslineal ist fest mit einem Zwischenträger 80 verbunden bzw. einstückig damit ausgebildet, welcher Zwischenträger aus z.B. zwei parallelen Tragstangen gebildet sein kann. Der Zwischenträger 80 ist bei einer Schwenkstelle 85 an den Schwenkarmen 13,14 angelenkt. Bei seinem oberen Ende ist der Zwischenträger 80 weiter an Lenkern 81 angelenkt, welche ihrerseits bei einer Schwenkstelle 82 am Gehäuse angelenkt sind. Dabei sind die jeweiligen Schwenkstellen derart angeordnet, dass sich die Schwenkstelle 82 der Lenker 81 am Gehäuse auf einer Geraden 83 befindet, welche durch die Rotationsachse der sich in der Anpressstellung befindlichen oberen Vorschubwalze 3 und senkrecht zur Vorschubebene des bandförmigen Werkstückes 43 verläuft. Die obere Anlenkstelle des Zwischenträgers 80, bei welcher dieser an den Lenkern 81 angelenkt ist und die untere Anlenkstelle 85, bei welcher der Zwischenträger 80 an den Schwenkarmen 13,14 angelenkt ist, liegen auf einer weiteren Gerade 84, welche parallel zur erstgenannten Geraden 83 verläuft. Damit ist eine parallelogrammförmige Anordnung geschaffen, bei welcher das Anpresslineal 46 während den Schwenkbewegungen der Schwenkarme 13,14 eine senkrecht zur Vorschubebene des bandförmigen Werkstückes 43 verlaufenden Gerade oszillierend bewegt, so dass eine geradlinige Bewegung des Anpresslineals 46 gegen das anzupressende Werkstück und von diesem weg erzielt ist. Diese Bewegungsart stellt ein einwandfreies Anpressen der Auflagefläche des Anpresslineals 46 sicher.

## Patentansprüche

1. Vorrichtung zum schrittweisen Vorschieben eines bandförmigen Werkstückes, mit einer zur periodischen Druckausübung auf das Werkstück bestimmten Presswalze (3), die in einer Wippe bei einer Stelle zwischen den Enden derselben drehbar gelagert ist, und einem mit der Presswalze zusammenwirkenden, oszillierend angetriebenen Vorschubglied (2), welche Presswalze (3) und welches Vorschubglied (2) dazu bestimmt sind, das bandförmige Werkstück (43) zwischen sich aufzunehmen, und mit einer Arretiervorrichtung, die dazu bestimmt ist, das bandförmige Werkstück (43) zwischen jeweiligen Vorschiebeschritten kurzzeitig gegen ein ortsfestes Organ zu pressen, um es zu arretieren, dadurch gekennzeichnet, dass die Wippe bei einem Ende an einem zum Antreiben derselben dienenden, oszillierend bewegbarem Gestängeglied angelenkt und auf einer ersten Feder abstützbar und auf einer weiteren Feder abgestützt ist, und dass die Arretiervorrichtung ein zwischen zwei Schwenkarmen (14) angeordnetes Anpresslineal (46) aufweist, welche Schwenkarme (14) an einem Ende an der Wippe und am anderen Ende an einem Rahmenteil der Vorrichtung an einer Stelle angelenkt sind, bei der ihre Schwenkachse in einer Wippe mit der Rotationsachse der darin gelagerten Presswalze mindestens annähernd zusammenfällt, und dass das Anpresslineal (46) über einen Zwischenträger (80) an den Schwenkarmen (14) angelenkt ist, welcher über Lenker (81) bei einer jeweiligen Schwenkstelle (82) am Gehäuse angelenkt ist, welche auf der senkrecht zur Vorschubebene des bandförmigen Werkstückes (43) und durch die Rotationsachse der sich in der Anpressstellung befindlichen oberen Vorschubwalze (3) verlaufenden Geraden (83) befindet, welche Gerade (83) parallel zu derjenigen Geraden (84) verläuft, die durch die zwei Schwenkstellen bestimmt ist, bei welchen der Zwischenträger (80) an den Schwenkarmen (14) bzw. Lenker (81) angelenkt ist, womit die die zwei parallelen Geraden (83, 84) bestimmende Anordnung eine Parallelogrammführung für das Anpresslineal (46) derart bildet, dass das Anpresslineal senkrecht gegen das jeweilige bandförmige Werkstück (43) und von diesem weg bewegbar ist.

## Claims

1. Apparatus for an intermittent feeding of a web-shaped workpiece, with a pressing roller (3) operative to exert periodically a pressure onto the workpiece, which is rotatably supported in a rocker at a location between the ends thereof, and an oscillatingly driven feeding member (2) cooperating with the pressing roller, which pressing roller (3) and which feeding member (2) are intended to receive the web-shaped workpiece (43) between themselves, and with an arresting device intended to temporarily press the web-shaped workpiece (43) between respective feeding steps against a stationary member such to arrest same, characterized in that the rocker is hingedly mounted at one end to an oscillatingly movable link member operative to drive same and supportable on a first spring and supported on a further spring, and that the arresting device comprises a pressing bar (46) located between two pivot arms (14), which pivot arms (14) are at one end hingedly mounted to the rocker and at the other end to a part of the frame of the apparatus at an appoint, in which their pivot axis coincides at least approximately with the axis of rotation of said pressing roller supported in same, and that the pressing bar (46) is hingedly mounted via an intermediate carrier (80) to the pivot arms (14) hingedly mounted via link members (81), respectively, wherewith the arrangement determining the two parallel straight lines (83, 84) forms a parallelogram guidance for the pressing bar (46) in such a manner, that the pressing bar is perpendicularly movable against the respective web-shaped workpiece (48) and away from same.

## Revendications

1. Dispositif pour l'avance intermittente d'une pièce à usiner en forme de ruban, comportant un rouleau presseur (3) qui est destiné à exercer périodiquement une pression sur la pièce à usiner et qui est monté à rotation dans une bascule en un point situé entre les extrémités de celle-ci, un organe d'avancement (2) qui coopère avec le rouleau presseur et est entraîné en un mouvement oscillant, lesquels rouleau presseur (3) et organe d'avancement (2) sont destinés à saisir entre eux la pièce à usiner en forme de ruban (43), ainsi qu'un dispositif d'arrêt qui est destiné à presser brièvement la pièce à usiner en forme de ruban (43) contre un organe fixe entre chaque phase d'avancement, afin de l'immobiliser, caractérisé en ce que la bascule est articulée, par l'une de ses extrémités, sur un élément de tringlerie qui peut effectuer un mouvement oscillant et qui sert à l'entraînement de la bascule, laquelle peut prendre appui sur un premier ressort et est supportée par un autre ressort, en ce que le dispositif d'arrêt comporte une règle de pression (46) disposée entre deux bras oscillants (14), lesquels bras oscillants (14) sont articulés par une extrémité sur la bascule et, par l'autre extrémité, sur une partie du bâti du dispositif en un point tel que leur axe de pivotement sur ladite partie du bâti coïncide au moins approximativement avec l'axe de rotation du rouleau presseur monté dans la bascule, et en ce que la règle de pression (46) est articulée sur les bras oscillants (14) au moyen d'une barre intermédiaire (80) qui est articulée sur le carter, par l'intermédiaire de biellettes (81), en un point de pivotement (82) respectif qui se trouve sur la droite (83) perpendiculaire au plan d'avancement de la pièce à usiner en forme de ruban (43) et passant par l'axe de rotation du rouleau d'avancement supérieur (3) lorsqu'il se trouve dans la position de pression, laquelle droite (83) est parallèle à la droite (84) qui est définie par les deux points de pivotement autour desquels la barre intermédiaire (80) est articulée respectivement sur les bras oscillants (14) et sur les biellettes (81), d'où il résulte que le système défini par les deux droites parallèles (83, 84) constitue, pour la règle de pression (46), un guide en parallèlogramme tel que la règle de pression peut être déplacée vers et à l'écart de la pièce à usiner en forme de ruban (43) perpendiculairement à celle-ci.
